# EUROPÄISCHE PATENTSCHRIFT

(11) **EP 0 556 463 B1**
(45) Veröffentlichungstag und Bekanntmachung des Hinweises auf die Patenterteilung: **09.04.1997**
(21) Anmeldenummer: 92120577.9
(22) Anmeldetag: 02.12.1992
(51) Int. Cl.: B41F 9/00

(54) **Presseur**
Impression roller
Rouleau d'impression

(30) Priorität: 18.02.1992 DE 4204871
(43) Veröffentlichungstag der Anmeldung: 25.08.1993
(73) Patentinhaber: Eltex-Elektrostatik Gesellschaft mbH, D-79576 Weil am Rhein (DE)
(72) Erfinder: Hahne, Ernst August, CH-4123 Allschwil (CH); Knopf, Franz, W-7580 Bühl (DE)
(74) Vertreter: Säger, Manfred, Dipl.-Ing.

(56) Entgegenhaltungen:
- CH-A- 470 259
- DE-A- 2 810 452
- US-A- 3 477 369
- US-A- 4 966 555

## Beschreibung

Die Erfindung betrifft einen mit elektrostatischer Druckhilfe ausgerüsteten Presseur.

Druckhilfen sind in einer Vielzahl von Ausführungsformen bekannt und dienen dazu, im Druckspalt zwischen dem Presseur und einem Formzylinder ein elektrisches Feld aufzubauen. Dieses dient dazu, Farbübertragung von Farbzylinder auf das Drucksubstrat, vorwiegend eine Papierbahn zu unterstützen. Hierbei wird auf die Oberfläche des Presseurs, nämlich auf den begrenzt leitfähigen Belag von außen eine Ladung aufgebracht.

Es sind ferner elektrostatische Druckhilfen bekannt, bei denen die elektrische Spannung jeweils über maschinenfeste Bürstenanordnungen direkt an rotierende Teile angelegt wird. Hierbei ist sowohl eine Version mit einer Achse (US-A 4 966 555), als auch solche mit einer Welle (CH-A 470 259 und DE-28 10 452) bekannt.

Die elektrostatische Druckhilfe (US-A 4 966 555) weist einen konzentrisch zu der Achse und neben dem Presseur angeordneten Sicherbeitskontakt auf, der zweigeteilt ist. Ein maschinenfester Teil ist an dem Maschinenrahmen und der drehbare Teil an der freien Stirnseite des Presseurs festgelegt, über die dann die elektrische Spannung an den begrenzt leitfähigen Belag gelangt. Nachteilig ist der zusätzliche Bauraum, den der Schutzkontakt einnimmt. Entweder muß beim Nachrüsten ein gesonderter Presseur verwendet oder aber das Druckwerk entsprechend angepaßt werden.

Ferner ist ein Presseur mit einer Welle bekannt (CH-A 470 259), bei dem die Ladung nicht von außen, sondern über die Achse aufbringbar ist. In etwa dieselbe Ausgestaltung ist bekannt (DE-28 10 452), wobei die prinzipiellen Ausführungsbeispiele nicht alle interessierenden Details offenbaren, insbesondere offenbleibt, wie der Maschinenrahmen und der Presseur ausgebildet sind.

Der Erfindung liegt die Aufgabe zugrunde, einen Presseur gemäß dem Oberbegriff des Hauptanspruchs möglichst einfach und universell einsetzbar auszugestalten.

Diese Aufgabe wird durch den Gegenstand der beiden Nebenansprüche gelöst.

Erfindungsgemäß wird also über die Achse oder Welle des Presseurs die Spannung eingebracht und von dort radial nach außen auf die begrenzt leitfähige Schicht gebracht. Gesonderter Einbauraum für die ansonsten beim Stand der Technik übliche Aufbringung der Ladung von außen auf den Presseur ist nicht erforderlich. Abgesehen davon, daß der begrenzt leitfähige Presseurbezug unmittelbar auf das metallische Presseurrohr aufgebracht werden kann, besteht der größte Vorteil in der einfachen Art der Spannungsübertragung von einem Gleichspannungsgenerator über die Achse oder Welle des Presseurs zu dessen Oberfläche. Die niederohmige Verteilung des angebotenen Potentials übernimmt hierbei das metallische Presseurrohr. Von besonderem Vorteil ist die Tatsache, daß der Presseur in explosionsgeschützten Zonen eingesetzt werden kann.

Zweckmäßige Ausgestaltungen und Weiterbildungen der Erfindung sind in den Unteransprüchen gekennzeichnet.

Zwei bevorzugte Ausführungsformen der Erfindung sind nachfolgend unter Bezugnahme auf die Zeichnung näher erläutert. In dieser zeigt:
- Figur 1: eine erste Ausführungsform der Erfindung, im schematischen Querschnitt und teilweise abgebrochener Darstellung; und
- Figur 2: eine zweite Ausführungsform, im schematischen Querschnitt und teilweise abgebrochener Darstellung.

Der mit elektrostatischer Druckhilfe ausgerüstete Presseur 5 weist eine - feststehende - Achse 6 sowie einen Stahlmantel 7 auf, über dem insgesamt mit 8 bezeichneter begrenzt leitfähiger Belag als Oberfläche angeordnet ist, welcher elektrisch aufladbar ist. Zwischen der Achse 6 und dem Stahlmantel 7 ist ein insgesamt mit 9 bezeichnetes Kugellager vorgesehen.

Die Achse 6 des Presseurs ist in einem insgesamt mit 10 bezeichneten Maschinenständer in einer insgesamt mit 11 bezeichneten elektrischen Isolierung gelagert. Die Abstände 12, 13 sind ausreichend, um Entladungen oder Spannungsüberschläge zu verhindern.

Die Stirnseite 14 der Achse 6 ist mit einem insgesamt mit 15 bezeichneten Generator und eine Meßeinrichtung 16 mit einem Anschluß 17 angeschlossen, wobei die zu dem Anschluß 17 führende Leitung über einen Widerstand 18 geerdet ist, der zusammen mit der Presseurkapazität die Entladezeitkonstante des Presseurs 5 bildet. Der Maschinenständer 1 ist ebenfalls, wie schematisch mit 19 bezeichnet, geerdet.

Das Ausführungsbeispiel gemäß Fig. 2 unterscheidet sich dadurch von jenem gemäß Fig. 1, als die dortige Achse 6 nunmehr als Welle 20 ausgebildet ist, die starr über ein elektrisch leitendes Zwischenstück 21 mit dem Stahlmantel 7 verbunden ist.

Dafür ist die Welle 20 vom Maschinenständer 10 entweder über ein elektrisch isolierendes Kugellager 22 oder eine gesonderte Isolierung 11 verbunden. Es ist auch möglich, ein normales, elektrisch leitendes Kugellager zu verwenden und zwischen diesem und dem Maschinenständer 10 eine elektrisch isolierende Hülse vorzusehen.

Ferner ist an der Stirnseite 14 der Welle 20 ein insgesamt mit 23 bezeichnetes Drucklager vorgesehen, welches elektrisch leitend ist und an dessen Außenseite der Anschluß 17 des Generators 15 über die Meßeinrichtung 16 angebracht ist.

Bei beiden Ausführungsformen ist sichergestellt, daß die über die Achse 6 oder Welle 20 angelegte Spannung einerseits nicht in den Maschinenrahmen 10 wegen der elektrischen Isolierung gelangen kann, andererseits die Hochspannung auf den begrenzt leitfähigen Belag 8 des Presseurs 5 von innen her gelangen kann.

## Patentansprüche

1. Mit elektrostatischer Druckhilfe ausgerüsteter, mit einer Achse (6) versehener Presseur (5) eines Druckwerks, der in einem Maschinenrahmen (10) angeordnet ist und über einem Stahlmantel (7) einen begrenzt leitfähigen Belag (8) aufweist, wobei dieser elektrisch aufladbar und die Achse (6) von dem Maschinenrahmen (10) elektrisch isoliert ist, wobei die Achse (6) einen elektrischen Anschluß aufweist, über den eine elektrische Spannung an diese und damit an den Stahlmantel (7) anlegbar ist.

2. Mit elektrostatischer Druckhilfe ausgerüsteter, mit einer Welle (20) versehener Presseur (5) eines Druckwerks, der in einem Maschinenrahmen (10) angeordnet ist und über einem Stahlmantel (7) einen begrenzt leitfähigen Belag (8) aufweist, wobei dieser elektrisch aufladbar ist und die Welle von dem Maschinenrahmen (10) elektrisch isoliert ist, wobei die Welle (20) elektrisch leitend mit dem Stahlmantel verbunden ist und zum elektrischen Aufladen des begrenzt leitfähigen Belags (8) eine elektrische Spannung über ein an der Stirnseite der Welle angeordnetes Kugellager an diese anlegbar ist.

3. Presseur nach Anspruch 1, dadurch gekennzeichnet, daß der elektrische Anschluß an der Stirnseite der Achse angeordnet ist.

4. Presseur nach Anspruch 1, dadurch gekennzeichnet, daß über die Achse die elektrische Spannung zu dem Stahlmantel (7) über ein dazwischen angeordnetes Kugellager anlegbar ist.

5. Presseur nach Anspruch 2, dadurch gekennzeichnet, daß die Welle (20) in dem Maschinenrahmen (10) über ein elektrisch isolierendes Kugellager (22) oder ein Kugellager (22) mit einer dieses umfassenden gesonderten Isolierung (11) verbunden ist.

6. Presseur nach Anspruch 2, dadurch gekennzeichnet, daß das Kugellager als Drucklager (23) ausgebildet ist.

## Claims

1. An impression cylinder (5) of a printing mechanism, which cylinder is equipped with electrostatic printing aid and is provided with an axis member (6) and is arranged in a machine frame (10) and over a steel casing (7) has a limitedly conductive covering (8), wherein the latter can be electrically charged and the axis member (6) is electrically insulated from the machine frame (10), wherein the axis member (6) has an electrical connection by way of which an electrical voltage can be applied to the axis member and therewith to the steel casing (7).

2. An impression cylinder (5) of a printing mechanism, which cylinder is equipped with electrostatic printing aid and is provided with a shaft (20) and is arranged in a machine frame (10) and over a steel casing (7) has a limitedly conductive covering (8), wherein the latter can be electrically charged and the shaft is electrically insulated from the machine frame (10), wherein the shaft (20) is electrically conductively connected to the steel casing and for electrical charging of the limitedly conductive covering (8) an electrical voltage can be applied to the shaft by way of a ball bearing arranged at the end of the shaft.

3. An impression cylinder according to claim 1 characterised in that the electrical connection is arranged at the end of the axis member.

4. An impression cylinder according to claim 1 characterised in that the electrical voltage can be applied by way of the axis member to the steel casing (7) by way of a ball bearing arranged therebetween.

5. An impression cylinder according to claim 2 characterised in that the shaft (20) is connected in the machine frame (10) by way of an electrically insulating ball bearing (22) or a ball bearing (22) with a separate insulation (11) surrounding same.

6. An impression cylinder according to claim 2 characterised in that the ball bearing is in the form of a thrust bearing (23).

## Revendications

1. Cylindre presseur (5), muni d'un axe (6) et équipé d'un auxiliaire d'impression électrostatique, d'un groupe imprimant, ledit cylindre presseur étant disposé dans un bâti de machine (10) et présentant, appliquée sur une enveloppe d'acier (7), une couche (8) conductrice entre certaines limites, cette couche étant chargeable électriquement et l'axe (6) étant électriquement isolé du bâti de machine 10, ledit axe (6) étant muni d'une forme de connexion électrique par laquelle une tension électrique peut lui être appliquée, et de ce fait, être appliquée à l'enveloppe d'acier (7).

2. Cylindre presseur (5) équipé d'un auxiliaire d'impression électrostatique et comportant un arbre (20), d'un groupe imprimant, ledit cylindre étant disposé dans un bâti de machine (10) et présentant une couche (8) conductrice de manière limitée appliquée sur une enveloppe en acier (7), cette couche (8) étant chargeable électriquement et l'arbre étant électriquement isolé du bâti de machine (10), ledit arbre (20) étant relié de manière électriquement conductrice à l'enveloppe en acier et, en vue de charger électriquement la couche conductrice (8), une tension électrique est applicable audit arbre (20) par l'intermédiaire d'un roulement à billes disposé sur le côté frontal de cet arbre.

3. Cylindre presseur selon la revendication 1, caractérisé en ce que la forme de connexion électrique est disposée du côté frontal de l'axe.

4. Cylindre presseur selon la revendication 1, caractérisé en ce que, par l'intermédiaire de l'axe, la tension électrique est applicable à l'enveloppe d'acier (7) par l'intermédiaire d'un roulement à billes intercalé entre l'axe et l'enveloppe.

5. Cylindre presseur selon la revendication 2, caractérisé en ce que l'arbre (20) est relié au bâti de machine (10), par l'intermédiaire d'un roulement à billes lui-même électriquement isolant (22), ou bien d'un roulement à billes (22) entouré d'un isolement distinct (11).

6. Cylindre presseur selon la revendication 2, caractérisé en ce que le roulement à billes est réalisé sous forme d'un palier de butée (23).
